# EUROPÄISCHE PATENTSCHRIFT

(11) **EP 0 636 437 B1**
(45) Veröffentlichungstag und Bekanntmachung des Hinweises auf die Patenterteilung: **10.06.1998**
(21) Anmeldenummer: 94105428.0
(22) Anmeldetag: 08.04.1994
(51) Int. Cl.: B22C 15/24

(54) **Vorrichtung und Verfahren zur Werkzeugreinigung bei der Herstellung giessfertiger Masken bzw. Kernpakete**
Foundry tools cleaning assembly and method for the production of mould shells or cares
Installation et procédé de nettoyage d'outil pour la production des noyaux ou des moules-carapaces

(30) Priorität: 05.07.1993 DE 4322192; 10.07.1993 DE 4323107
(43) Veröffentlichungstag der Anmeldung: 01.02.1995
(73) Patentinhaber: Hottinger Maschinenbau GmbH, 68202 Mannheim (DE)
(72) Erfinder: Landua, Werner, D-68219 Mannheim (DE); Schimpf, Wolfgang, D-68305 Mannheim (DE)
(74) Vertreter: Naumann, Ulrich, Dr.-Ing.

(56) Entgegenhaltungen:
- EP-A- 0 139 797
- EP-A- 0 414 584
- CH-A- 439 599
- GB-A- 2 001 268
- PATENT ABSTRACTS OF JAPAN vol. 8, no. 262 (M-341) (1699) 30. November 1984 & JP-A-59 133 939 (SHINTO KOGYO K.K.) 1. August 1984
- HEINZ DIETER HEIDENBLUTH 'Das Reinigen von Druckguss in wässrigen Lösungen als Alternative zur Reinigung mit Lösungsmitteln' , GIESSEREI 75 (1988) 29. FEBRUAR, NO 5, SEITE 110-113 , DüSSELDORF * Seite 112; Abbildung 2 *

## Beschreibung

Die Erfindung betrifft eine Vorrichtung und ein Verfahren zur Werkzeugreinigung bei der Herstellung gießfertiger Masken bzw. Kernpakete mittels vorzugsweise linear angeordneter Kernschießmaschinen bzw. Schießstationen, wobei die Kernschießmaschinen jeweils aus Werkzeugoberteil, Ausstoßplatte des Werkzeugoberteils und Werkzeugunterteil bestehende Werkzeugsätze aufweisen und wobei die Werkzeugsätze von den Kernschießmaschinen abkoppelbar und vorzugsweise in ein Werkzeuglager ausstoßbar sind.

Die vorliegende Erfindung bezieht sich grundsätzlich auf das Gebiet der Gießereitechnik. Zum Gießen von Formstücken werden Gießereikerne oder -formen meist in getrennten Teilen hergestellt, zusammengeführt und miteinander zu einer Gußform bzw. zu einem Kernpaket verbunden. Diese Kernpakete werden dann zur Herstellung eines bspw. metallischen Werkstücks mit geschmolzenem Metall gefüllt, wobei in der Serienfertigung die mit geschmolzenem Metall zu füllenden Kernpakete hintereinander aufgereiht die Fertigungsstraße durchlaufen.

Vorrichtungen zum Herstellen von Kernpaketen der in Rede stehenden Art sind bereits aus zahlreichen Druckschriften bekannt. Lediglich beispielhaft wird hier auf die DE-OS 23 04 564 verwiesen, die einen allgemeinen Stand der Technik aufzeigt.

Aus der Praxis ist es weiter bekannt, die zu einem Kernpaket zu verbindenden Kerne in einer Fertigungslinie mit mehreren Kernschießmaschinen bzw. Schießstationen zu fertigen, wobei das Kernpaket an jeder Schießstation um einen weiteren Kern ergänzt wird. Dazu werden die Kerne auf einem die einzelnen Schießstationen durchlaufenden Transferteil abgelegt, wobei dieses Transferteil meist gleichzeitig als Werkzeugunterteil der ersten Schießstation dient.

Nun sind die zur Herstellung der Kernpakete verwendeten Kernsande stets mit Bindemittel vermengt, wodurch eine erhebliche Verschmutzung der Werkzeuge - Werkzeugoberteil mit Ausstoßplatte und Werkzeugunterteil - stattfindet.

Entsprechend sind die Werkzeuge nach einer bestimmten Anzahl von Takten zu reinigen und dazu an den Schießstationen auszutauschen. Vorzugsweise werden die ausgetauschten Werkzeuge - vor oder nach der eigentlichen Reinigung - in ein Werkzeuglager verbracht. Ein solcher Werkzeugwechsel bzw. die darauf folgende Reinigung der Werkzeuge ist in der Praxis stets dann problematisch, wenn eine vollautomatische Fertigung und somit auch eine vollautomatische Werkzeugreinigung angestrebt ist. Einerseits bereitet die Handhabung der Werkzeugteile Probleme und andererseits ist die Reinigung trotz der komplizierten Handhabung schnellstmöglich durchzuführen.

Der vorliegenden Erfindung liegt daher die Aufgabe zugrunde, eine Vorrichtung der eingangs genannten Art sowie ein entsprechendes Verfahren anzugeben, wonach eine schnelle und dabei vollautomatische Werkzeugreinigung möglich ist.

Die erfindungsgemäße Vorrichtung löst die voranstehende Aufgabe hinsichtlich der beanspruchten Vorrichtung durch die Merkmale des Patentanspruches 1. Danach ist die erfindungsgemäße Vorrichtung gekennzeichnet durch eine Zuführeinrichtung, eine erste Spüleinrichtung, mindestens ein Ultraschallbad, eine zweite Spüleinrichtung, eine Trockeneinrichtung und eine Abführeinrichtung, wobei die Werkzeugsätze mittels der Zuführeinrichtung von der Kernschießmaschine zu einem ersten Manipulator, von diesem in die erste Spüleinrichtung, mittels eines zweiten Manipulators in das Ultraschallbad, in die zweite Spüleinrichtung, von dort aus in die Trockeneinrichtung, zu der Abführeinrichtung und mittels dieser wieder zu den Kernschießmaschinen verbringbar sind.

Erfindungsgemäß ist erkannt worden, daß eine automatische Reinigung der Werkzeugsätze - Werkzeugoberteil mit Ausstoßplatte des Werkzeugoberteils, Werkzeugunterteil sowie ggf. das an der ersten Schießstation als Werkzeugunterteil dienende Transferteil möglich ist, nämlich durch Vorkehrung einer Zuführeinrichtung, einer ersten Spüleinrichtung, mindestens eines Ultraschallbades, einer zweiten Spüleinrichtung, einer Trockeneinrichtung und einer Abführeinrichtung. In funktionaler Hinsicht ist dabei wesentlich, daß die Werkzeugsätze nach Ausschleusen aus den Kernschießmaschinen mittels der Zuführeinrichtung zu einem ersten Manipulator verbracht werden. Dabei ist selbstverständlich, daß der Werkzeugtransfer von den Kernschießmaschinen zu der Zuführeinrichtung ebenfalls mittels Manipulatoren erfolgt, auf die hier jedoch nicht eingegangen wird.

In einem nächsten Schritt gelangen die zu reinigenden Werkzeugsätze in die erste Spüleinrichtung, wo der an den Werkzeugteilen haftende Kernsand abgespült wird. Dabei handelt es sich um eine Art Grobreinigung. In einem nächsten Schritt werden dann die Werkzeugsätze in das Ultraschallbad verbracht, wo die Ultraschallbeaufschlagung in Verbindung mit einem geeigneten Reinigungsmedium für eine optimale Reinigung sorgt. Im Falle der Verwendung einer Lauge im Ultraschallbad ist diese in der zweiten Spüleinrichtung von den Werkzeugteilen abzuspülen. Von dort aus werden die Werkzeugteile in die Trockeneinrichtung verbracht und gelangen schließlich zu der Abführeinrichtung, die die Werkzeugteile bzw. Werkzeugsätze wieder zu den Kernschießmaschinen zurückführt.

In vorteilhafter Weise sind die Kernschießmaschienen bzw. Schießstationen linear angeordnet, wobei die Werkzeugsätze in ein Werkzeuglager ausschleusbar sind. Im Rahmen einer solchen Anordnung kann eine - Kühleinrichtung und eine Inspektionsstation vorgesehen sein, wobei die Werkzeugsätze aus dem Werkzeuglager zu dem ersten Manipulator, mittels des zweiten Manipulators in die Kühleinrichtung und mittels eines driten Manipulators in die Inspektionsstation verbringbar sind.

Die die Werkzeugteile von der Kernschießmaschine oder dem Werkzeuglager liefernde Zuführeinrichtung umfaßt einen Rollenförderer und kann darüber hinaus zahlreiche Manipulatoren aufweisen. Im Falle einer parallelen Schußhaubenreinigung könnte der Rollenförderer für die Werkzeuge unter- oder oberhalb eines entsprechenden Rollenförderers für die Schußhauben angeordnet sein. Somit ließe sich der Raum optimieren.

Der erste Manipulator dient zur Vereinzelung der aus Werkzeugoberteil und Ausstoßplatte einerseits und Werkzeugunterteil andererseits bestehenden Werkzeugsätze. Unter Vereinzelung ist hier zu verstehen, daß die ursprünglich zusammengefahrenen Werkzeugteile voneinander getrennt werden, so daß die mit Kernsand verunreinigten Flächen zur Reinigung allseitig zugänglich sind.

Die erste Spüleinrichtung ist in vorteilhafter Weise als Becken mit einem das Werkzeugoberteil mit der Ausstoßplatte und das Werkzeugunterteil aufnehmenden Halter ausgeführt. Dabei muß gewährleistet sein, daß die Werkzeugteile in dem Becken sicher abgestellt werden können. Die erste Spüleinrichtung weist in weiter vorteilhafter Weise Düsen zum Absprühen der Werkzeugteile auf, wobei zum Abspülen zirkulierendes Kreislaufwasser verwendet wird. Über eine Förderpumpe läßt sich ein hinreichender Sprühdruck erzielen, so daß Sandpartikel regelrecht abgestrahlt werden. Zur Realisierung der zuvor bereits genannten Zirkulation des sog. Kreislaufwassers weist die erste Spüleinrichtung einen in ein Sammelbecken führenden Ablauf und einen von dem Sammelbecken in das zur Behandlung dienende Becken führenden Zulauf auf. Ferner weist das Sammelbecken die bereits zuvor erwähnte Pumpe und eine Filtereinrichtung zum Ausfiltern des aus der ersten Spüleinrichtung ausgespülten Sandes auf. Hier könnte bspw. eine Zyklonierung stattfinden. Der ausgefilterte Sand wird jedenfalls aus dem Sammelbecken herausgefördert und in üblicher Weise entsorgt.

Das der Spüleinrichtung folgende Ultraschallbad ist in vorteilhafter Weise als Becken mit einem das Werkzeugoberteil mit der Ausstoßplatte und das Werkzeugunterteil aufnehmenden Halter ausgeführt, wobei auch hier ein sicherer Stand der Werkzeugteile gewährleistet sein muß. Das Ultraschallbad ist im konkreten als ein mit Ultraschall beaufschlagtes Laugenbad ausgeführt. Hinsichtlich einer besonders günstigen Abtaktung sind bei acht zu reinigenden Werkzeugsätzen insgesamt vier linear oder parallel angeordnete Ultraschallbäder vorgesehen, die zum gleichzeitigen Behandeln von vier Werkzeugsätzen dienen.

Dem Ultraschallbad ist eine zweite Spüleinrichtung zum Abspülen der die Werkzeugsätze benetzenden Lauge mittels Kreislaufwasser nachgeordnet. Auch die zweite Spüleinrichtung ist als Becken mit einem das Werkzeugoberteil mit der Ausstoßplatte und das Werkzeugunterteil aufnehmenden Halter ausgeführt. Wie bereits zuvor erwähnt, weist die zweite Spüleinrichtung - wie die erste Spüleinrichtung - Düsen zum Absprühen des Werkzeugsatzes auf, wobei auch hier Kreislaufwasser verwendet wird. Nun könnte das in der zweiten Spüleinrichtung verwendete Kreislaufwasser aus dem Sammelbecken der ersten Spüleinrichtung stammen. Hinsichtlich einer besonders effizienten Reinigung ist es jedoch von Vorteil, wenn die zweite Spüleinrichtung ein zweites Sammelbecken aufweist und demnach einen in das Sammelbecken führenden Ablauf und einen von dem Sammelbecken in das die Düsen aufweisende Becken führenden Zulauf. Ferner könnte das Sammelbecken mindestens eine Pumpe zur Zirkulation des Kreislaufwassers und ggf. eine Filtereinrichtung aufweisen, wobei es sich bei der Filtereinrichtung auf jeden Fall um einen Feinfilter handeln müßte, vorzugsweise um einen nach dem Pervaporationsverfahren arbeitenden Filter oder einen chemischen Filter.

Die sich an das Ultraschallbad anschließende Kühleinrichtung dient zum Kühlen der im Ultraschallbad bzw. beim Spülen erwärmten Werkzeugsätze. Auch die Kühleinrichtung ist als Becken mit einem vorzugsweise vier Werkzeugsätze - Werkzeugoberteil mit der Ausstoßplatte und Werkzeugunterteil - aufnehmenden Halter ausgeführt, wobei die Kühleinrichtung mit vorzugsweise zirkulierendem Kühlwasser gefüllt ist. Auch die Kühleinrichtung weist einen in ein Sammelbecken mit einem Kühlaggregat führenden Ablauf sowie einen von dem Sammelbecken in das Becken führenden Zulauf auf. Auch hier kann zusätzlich eine Filtereinrichtung vorgesehen sein, ist jedoch aufgrund der bereits durchgeführten Reinigung nicht erforderlich. Ferner könnte das Sammelbecken mindestens eine Pumpe zur Zirkulation des Kühlwassers aufweisen.

Die der Wasserkühlung nachgeordnete Trockeneinrichtung dient zum Lufttrocknen der wassergekühlten Werkzeugsätze. Die Trocknung erfolgt etwa bei 55° C und nutzt in ganz besonders vorteilhafter Weise prozeßbedingte Abwärme aus. Die Warmluft wird vorzugsweise über ein Gebläse auf die zu trocknenden Werkzeugteile gerichtet. Zur Verringerung der Taktzeit können insgesamt zwei lineare und parallel angeordnete Trockeneinrichtungen vorgesehen sein.

Der eingangs bereits genannte dritte Manipulator dient zum Verbringen der Werkzeugsätze aus der Trockeneinrichtung in die Inspektionsstation. Diese Inspektionsstation könnte kontaktlose Sensoren zur Abtastung der Oberfläche der Werkzeugsätze umfassen. Hier könnte einerseits eine Kontrolle der Reinigungsqualität und andererseits eine grundsätzliche Überprüfung der Werkzeugteile stattfinden. Selbstverständlich ist auch eine herkömmliche Prüfung durch eine Bedienungsperson möglich.

Der dritte Manipulator dient des weiteren zum Verbringen der Werkzeugsätze auf die Abführeinrichtung und zum gleichzeitigen Zusammenbau der Werkzeugsätze in die Arbeitsposition - mit zusammengefahrenem Werkzeugoberteil und Werkzeugunterteil Mit anderen Worten werden die mit Hilfe des ersten Manipulators vereinzelten und im vereinzelten Zustand gereinigten Werkzeugteile nach der Reinigung wieder im zusammengefahrenen Zustand positioniert und können in diesem Zustand entweder dem Werkzeuglager oder direkt den Kernschießmaschinen zugeführt werden. Die dazu dienende Abführeinrichtung umfaßt jedenfalls wie auch die Zuführeinrichtung einen Rollenförderer.

Hinsichtlich des beanspruchten Verfahrens wird die der Erfindung zugrunde liegende Aufgabe durch die Merkmale des Patentanspruches 13 gelöst. Danach umfaßt das erfindungsgemäße Verfahren folgende Verfahrensschritte:

Zunächst werden die an den Werkzeugmaschinen ausgetauschten Werkzeugsätze mittels der Zuführeinrichtung von den Werkzeugmaschinen zu einem ersten Manipulator verbracht. Die Werkzeugsätze - Werkzeugoberteil mit Ausstoßplatte und Werk-zeugunterteil - werden dann durch diesen Manipulator vereinzelt, d.h. zum freien Zugriff auf alle Oberflächen auseinandergenommen. Das Werkzeugoberteil mit Ausstoßplatte und Werkzeugunterteil werden dann in die erste Spüleinrichtung verbracht und der dort vereinzelt positionierte Werkzeugsatz wird vorzugsweise unter Druck gespült bzw. abgestrahlt. Werkzeugoberteil mit Ausstoßplatte und Werkzeugunterteil werden dann mittels eines zweiten Manipulators in ein Ultraschallbad verbracht und mittels Lauge und Ultraschallbeaufschlagung gereinigt. In einer Trockeneinrichtung wird der Werkzeugsatz getrocknet. Schließlich wird der nunmehr gereinigte und getrocknete Werkzeugsatz an die Abführeinrichtung zum Rückführen des Werkzeugsatzes zu den Kernschießmaschinen übergeben.

Des weiteren ist es von Vorteil, wenn die Werkzeugsätze in ein Werkzeuglager ausschleusbar sind. Dabei können die Werkzeugsätze mittels der Zuführeinrichtung aus dem Werkzeuglager zu dem ersten Manipulator verbracht werden. Des weiteren sind die Werkzeugsätze in eine Kühleinrichtung zum dortigen Kühlen des Werkzeugsatzes verbrinbar. Mittels eines dritten Manipulators kann man dann schließlich die Werkzeugsätze in eine Inspektionsstation verbringen, wobei die Werkzeugsätze in das Werkzeuglager rückführbar sind.

Des weiteren ist es von ganz besonderem Vorteil, wenn der erste Manipulator das Werkzeugoberteil und die Ausstoßplatte und danach das Werkzeugunterteil - oder umgekehrt - ergreift, anhebt, um 90° um eine horizontale Achse dreht und in die erste Spüleinrichtung stellt. Dabei ist es von weiterem Vorteil, wenn Werkzeugoberteil mit Ausstoßplatte und Werkzeugunterteil durch den ersten Manipulator vorzugsweise hochkant und mit der Werkzeuginnenseite voneinander abgewandt - nach außen gerichtet - in die Spüleinrichtung gestellt werden. Somit ist gewährleistet, daß die meist stark verschmutzten Flächen auch tatsächlich wirksam abgestrahlt werden. Die nun erreichte Anordnung von Werkzeugoberteil mit Ausstoßplatte und Werkzeugunterteil wird in den der ersten Spüleinrichtung nachgeordneten Einrichtungen bis zur Abführeinrichtung beibehalten, wobei der jeweilige Manipulator die Werkzeugteile in der nunmehr erreichten Anordnung greift und zur nächsten Station verbringt.

Hinsichtlich einer verringerten Taktzeit ist es von Vorteil, wenn gleichzeitig vier Werkzeugsätze in vier Ultraschallbädern gereinigt werden, wobei die Werkzeugsätze nacheinander in das Ultraschallbad verbracht werden. Ebenso begünstigt es die Taktzeit, daß gleichzeitig vier Werkzeugsätze in der Kühleinrichtung gekühlt werden, wobei auch hier die Werkzeugsätze nacheinander in die Kühleinrichtung verbracht werden.

In der Trockeneinrichtung können in vorteilhafter Weise gleichzeitig zwei Werkzeugsätze getrocknet werden, wobei die parallele Trocknung von lediglich zwei Werkzeugsätzen aufgrund der dort unkritischen Prozeßdauer ausreicht.

Die Übergabe des Werkzeugsatzes an die Abführeinrichtung umfaßt die der Arbeitsposition entsprechende Zuordnung von Werkzeugoberteil mit Ausstoßplatte und Werkzeugunterteil - in zusammengefahrenem Zustand. Folglich werden die eingangs vereinzelten Werkzeugteile wieder einander zugeordnet bzw. in ihre Arbeitsposition zusammengefahren.

Bei einer vollautomatischen Herstellung gießfertiger Masken bzw. Kernpakete mit acht Schießstationen ist es schließlich hinsichtlich einer automatischen Werkzeugreinigung von Vorteil, wenn jeweils acht Werkzeugsätze hintereinander von den Kernschießmaschinen oder aus dem Werkzeuglager ausgeschleust und gereinigt werden. Die Bearbeitung an den einzelnen Einrichtungen bzw. Stationen erfolgt in weiter vorteilhafter Weise im 45-Sekunden-Takt. Schließlich sei an dieser Stelle hervorgehoben, daß die Reinigung der Werkzeugsätze ohne weiteres in zwei oder mehreren parallelen Linien mit erfindungsgemäßen Vorrichtungen erfolgen kann.

Es gibt nun verschiedene Möglichkeiten, die Lehre der vorliegenden Erfindung in vorteilhafter Weise auszugestalten und weiterzubilden. Dazu ist einerseits auf die den Patentansprüchen 1 und 13 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einem Blockdiagramm, schematisch, eine erfindungsgemäße Vorrichtung zur Werkzeugreinigung bei der Herstellung gießfertiger Masken bzw. Kernpakete bzw. die einzelnen Verfahrensschritte des erfindungsgemäßen Verfahrens im Sinne eines Ablaufdiagramms,
- Fig. 2: in einer schematischen Seitenansicht eine Zuführeinrichtung der erfindungsgemäßen Vorrichtung mit einem ersten Manipulator,
- Fig. 3: in einer schematischen Seitenansicht eine erste Spüleinrichtung der erfindungsgemäßen Vorrichtung,
- Fig. 4: in einer schematischen Seitenansicht vier Ultraschallbäder der erfindungsgemäßen Vorrichtung,
- Fig. 5: in einer schematischen Seitenansicht einerseits eine zweite Spüleinrichtung und andererseits eine Kühleinrichtung der erfindungsgemäßen Vorrichtung,
- Fig. 6: in einer schematischen Seitenansicht die Anordnung zweier Trockeneinrichtungen der erfindungsgemäßen Vorrichtung und
- Fig. 7: in einer schematischen Seitenansicht eine Inspektionsstation der erfindungsgemäßen Vorrichtung mit drittem Manipulator sowie eine Abführeinrichtung.

Fig. 1 zeigt im Rahmen eines schematischen Blockdiagramms ein Ausführungsbeispiel einer erfindungsgemäßen Vorrichtung zur Werkzeugreinigung bei der Herstellung gießfertiger Masken bzw. Kernpakete mittels linear angeordneter Kernschießmaschinen bzw. Schießstationen, wobei die in Fig. 1 nicht gezeigten Kernschießmaschinen jeweils aus Werkzeugoberteil 1, Ausstoßplatte 2 des Werkzeugoberteils 1 und Werkzeugunterteil 3 bestehende Werkzeugsätze 4 aufweisen. Die Werkzeugsätze 4 sind von den nicht gezeigten Kernschießmaschinen abkoppelbar und in ein lediglich angedeutetes Werkzeuglager 5 oder direkt zu den Reinigungsstationen ausschleusbar.

In konstruktiver Hinsicht ist nun wesentlich, daß eine eine Zuführeinrichtung 6, eine erste Spüleinrichtung 7, vier Ultraschallbäder 8, eine zweite Spüleinrichtung 9, eine Kühleinrichtung 10 mit vier Kühlplätzen 11, zwei Trockeneinrichtungen 12, eine Inspektionsstation 13 und eine Abführeinrichtung 14 vorgesehen sind.

Gemäß der in den Figuren gewählten Darstellung ist erkennbar, daß die Werkzeugsätze 4 mittels der Zuführeinrichtung 6 von den Kernschießmaschinen oder dem Werkzeuglager 5 zu einem ersten Manipulator 15 verbracht werden. Von diesem werden die Werkzeugsätze 4 wiederum in die erste Spüleinrichtung 7 verbracht. Mittels eines zweiten Manipulators 16 gelangen dann die Werkzeugsätze 4 in die Ultraschallbäder 8 und danach in die zweite Spüleinrichtung 9, in die Kühleinrichtung 10, von dort aus in die Trockeneinrichtungen 12, vorzugsweise mittels eines dritten Manipulators 17 in die Inspektionsstation 13 und schließlich zu der Abführeinrichtung 14 und mittels dieser wieder in das Werkzeuglager 5 bzw. zu den in den Figuren nicht gezeigten Kernschießmaschinen.

Fig. 2 zeigt in einer schematischen Seitenansicht einen Teil der erfindungsgemäßen Vorrichtung, nämlich die Zuführeinrichtung 6 mit einem Rollenförderer 18. Der erste Manipulator 15 dient zur Vereinzelung der Werkzeugsätze 4 - Werkzeugoberteil 1 und Ausstoßplatte 2 einerseits und Werkzeugunterteil 3 andererseits -.

Fig. 3 zeigt ebenfalls in einer schematischen Seitenansicht, daß die erste Spüleinrichtung 7 als Becken 19 ausgeführt ist. Ein Halter 20 dient zur Aufnahme der Werkzeugsatzes 4. Fig. 3 zeigt weiter deutlich, daß die erste Spüleinrichtung 7 Düsen 21 zum Absprühen bzw. Abstrahlen des Werkzeugsatzes 4 mit Kreislaufwasser aufweist. Des weiteren weist die erste Spüleinrichtung 7 einen in ein Sammelbecken 22 führenden Ablauf 23 und einen von dem Sammelbecken 22 in das Becken 19 führenden Zulauf 24 auf. Das Sammelbecken 22 weist zwei Pumpen 25 und eine Filtereinrichtung 26 zum Ausfiltern des aus der ersten Spüleinrichtung 7 ausgespülten Sandes 27 auf.

Fig. 4 zeigt schematisch vier linear angeordnete Ultraschallbäder 8, die als Becken 28 mit einem das Werkzeugoberteil 1 mit der Ausstoßplatte 2 und das Werkzeugunterteil 3 aufnehmenden Halter 29 ausgeführt sind. Das Ultraschallbad 8 ist als ein mit Ultraschall beaufschlagtes Laugenbad ausgeführt, wobei die vier linear angeordneten Ultraschallbäder 8 zum gleichzeitigen Behandeln von vier Werkzeugsätzen 4 dienen.

Fig. 5 zeigt die zweite Spüleinrichtung 9, die zum Abspülen der die Werkzeugsätze 4 benetzenden Lauge mittels Kreislaufwasser dient. Auch die zweite Spüleinrichtung 9 ist als Becken 30 mit einem den Werkzeugsatz 4 aufnehmenden Halter 31 ausgeführt. Die zweite Spüleinrichtung 9 weist Düsen 32 zum Absprühen des Werkzeugsatzes 4 mit Kreislaufwasser auf, wobei diese auch zwischen dem Werkzeugoberteil 1 und dem Werkzeugunterteil 3 angeordnet sind.

Gemäß der Darstellung in Fig. 5 ist die zweite Spüleinrichtung 9 mit der nachfolgenden Kühleinrichtung 10 hinsichtlich der Wasserversorgung bzw. des Kreislaufwasser gekoppelt. Eine unabhängige Wasserversorgung einerseits der zweiten Spüleinrichtung 9 und andererseits der Kühleinrichtung 10 ist jedoch ebenso möglich.

Die ebenfalls in Fig. 5 dargestellte Kühleinrichtung 10 dient zum Kühlen der im Ultraschallbad 8 erwärmten Werkzeugsätze 4. Die Kühleinrichtung 10 ist als Becken 33 mit einem insgesamt vier Werkzeugsätze 4 aufnehmenden Halter 34 ausgeführt. Diese Kühleinrichtung 10 ist mit zirkulierendem Kühlwasser gefüllt. Hinsichtlich weiterer Einzelheiten wird auf den allgemeinen Teil der Beschreibung verwiesen.

Fig. 6 zeigt in einer schematischen Seitenansicht die Anordnung zweier Trockeneinrichtungen 12 zum Lufttrocknen der zuvor wassergekühlten Werkzeugsätze 4. Die Trocknung erfolgt etwa bei 55° C mittels schematisch andedeutetem Gebläse 35.

Gemäß der Darstellung in Fig. 7 folgt der zuvor erörterten Lufttrocknung die Inspektionsstation 13 zur entweder vollautomatischen oder durch Bedienungspersonen durchzuführenden Inspektion der Reinigungsqualität einerseits und/oder zur grundsätzlichen Überprüfung der Werkzeugsätze 4 andererseits. Der dritte Manipulator 17 dient zum Verbringen der Werkzeugsätze 4 auf die Abführeinrichtung 14 und zum gleichzeitigen Zusammenbau der Werkzeugsätze 4 in die Arbeitsposition, d.h. mit zusammengefahrenem Werkzeugoberteil 1 und Werkzeugunterteil 3. Fig. 7 zeigt schließlich weiter, daß die Abführeinrichtung 14 einen Rollenförderer 36 umfaßt.

Hinsichtlich des erfindungsgemäßen Verfahrens wird zur Vermeidung von Wiederholungen auf die Beschreibungseinleitung verwiesen.

Abschließend sei hervorgehoben, daß das voranstehend lediglich beispielhaft genannte Ausführungsbeispiel die erfindungsgemäße Lehre lediglich erläutert, jedoch nicht auf das Ausführungsbeispiel einschränkt.

## Patentansprüche

1. Vorrichtung zur Werkzeugreinigung bei der Herstellung gießfertiger Masken bzw. Kernpakete mittels Kernschießmaschinen bzw. Schießstationen, wobei die Kernschießmaschinen jeweils aus Werkzeugoberteil (1), Ausstoßplatte (2) des Werkzeugoberteils (1) und Werkzeugunterteil (3) bestehende Werkzeugsätze (4) aufweisen und wobei die Werkzeugsätze (4) von den Kernschießmaschinen abkoppelbar sind, **gekennzeichnet durch** eine Zuführeinrichtung (6), eine erste Spüleinrichtung (7), mindestens ein Ultraschallbad (8), eine zweite Spüleinrichtung (9), eine Trockeneinrichtung (12) und eine Abführeinrichtung (14), wobei die Werkzeugsätze (4) mittels der Zuführeinrichtung (6) von der Kernschießmaschine zu einem ersten Manipulator (15), von diesem in die erste Spüleinrichtung (7), mittels eines zweiten Manipulators (16) in das Ultraschallbad (8), in die zweite Spüleinrichtung (9), von dort aus in die Trockeneinrichtung (12), zu der Abführeinrichtung (14) und mittels dieser wieder zu den Kernschießmaschinen verbringbar sind.

2. Vorrichtung nach Anspruch 1, wobei die Kernschießmaschinen bzw. Schießstationen linear angeordnet sind und wobei die Werkzeugsätze in ein Werkzeuglager (5) ausschleusbar sind, dadurch gekennzeichnet, daß eine Kühleinrichtung (10) und eine Inspektionsstation (13) vorgesehen sind, wobei die Werkzeugsätze (4) aus dem Werkzeuglager (5) zu dem ersten Manipulator (15), mittels des zweiten Manipulators (16) in die Kühleinrichtung (10) und mittels eines dritten Manipulators (17) in die Inspektionsstation (13) verbringbar sind.

3. Vorrichtung nach Anspruch 1 oder 2, dadurch gekennzeichnet, daß die Zuführenrichtung (6) und ggf. die Abführeinrichtung (14) einen Rollenförderer (18 bzw. 36) umfaßt.

4. Vorrichtung nach einem der Ansprüche 1 bis 3, dadurch gekennzeichnet, daß der erste Manipulator (15) zur Vereinzelung der Werkzeugsätze (4) - Werkzeugoberteil (1) und Ausstoßplatte (2) einerseits und Werkzeugunterteil (3) andererseits - dient.

5. Vorrichtung nach einem der Ansprüche 1 bis 3, dadurch gekennzeichnet, daß die erste Spüleinrichtung (7) als Becken (19) mit einem das Werkzeugoberteil (1) mit der Ausstoßplatte (2) und das Werkzeugunterteil (3) aufnehmenden Halter (20) ausgeführt ist.

6. Vorrichtung nach einem der Ansprüche 1 bis 5, dadurch gekennzeichnet, daß die erste Spüleinrichtung (7) Düsen (21) zum Absprühen des Werkzeugoberteils (1) mit der Ausstoßplatte (2) und des Werkzeugunterteils (3) mit Kreislaufwasser und ggf. einen in ein Sammelbecken (22) in das Becken (19) führenden Zulauf (24) aufweist, wobei das Sammelbecken (22) mindestens eine Pumpe (25) und eine Filtereinrichtung (26) zum Ausfiltern des aus der ersten Spüleinrichtung (7) ausgespülten Sandes (27) aufweist.

7. Vorrichtung nach einem der Ansprüche 1 bis 6, dadurch gekennzeichnet, daß das Ultraschallbild (8) als Becken (28) mit einem das Werkzeugoberteil (1) mit der Ausstoßplatte (2) und das Werkzeugunterteil (3) aufnehmenden Halter (29) und ggf. als ein mit Ultraschall beaufschlagtes Laugenbad ausgeführt ist, wobei vorzugsweise insgesamt vier linear oder parallel angeordnete Ultraschallbilder (8) vorgesehen sind, die zum gleichzeitigen Behandeln von vier Werkzeugsätzen (4) dienen.

8. Vorrichtung nach einem der Ansprüche 1 bis 7, dadurch gekennzeichnet, daß die zweite Spüleinrichtung (9) zum Abspülen der die Werkzeugsätze (4) benetzenden Lauge mittels Kreislaufwasser dient und vorzugsweise als Becken (30) mit einem das Werkzeugoberteil (1) mit der Ausstoßplatte (2) und das Werkzeugunterteil (3) aufnehmenden Halter (31) ausgeführt ist und ggf. Düsen (32) zum Absprühen des Werkzeugsatzes (4) mit Kreislaufwasser und einen in ein Sammelbecken führenden Ablauf und einen von dem Sammelbecken in das Becken führenden Zulauf aufweist, wobei das Sammelbecken mindestens eine Pumpe zur Zirkulation des Kreislaufwassers und ggf. eine Filtereinrichtung aufweist.

9. Vorrichtung nach einem der Ansprüche 1 bis 8, dadurch gekennzeichnet, daß die Kühleinrichtung (10) zum Kühlen der im Ultraschallbad (8) bzw. beim Spülen erwärmten Werkzeugsätze (4) dient und als Becken (33) mit einem vorzugsweise vier Werkzeugsätze (4) - Werkzeugoberteil (1) mit der Ausstoßplatte (2) und das Werkzeugunterteil (3) - aufnehmenden Halter (34) ausgeführt ist, wobei die Kühleinrichtung (10) mit vorzugsweise zirkulierendem Kühlwasser gefüllt ist und ggf. einen in ein Sammelbecken mit einem Kühlaggregat führenden Ablauf sowie einen von dem Sammelbecken in das Becken führenden Zulauf aufweist, wobei das Sammelbecken mindestens eine Pumpe zur Zirkulation des Kühlwassers und ggf. eine Filtereinrichtung aufweist.

10. Vorrichtung nach einem der Ansprüche 1 bis 9, dadurch gekennzeichnet, daß die Trockeneinrichtung (12) zum Lufttrocknen der wassergekühlten Werkzeugsätze (4) dient, daß die Trocknung vorzugsweise bei etwa 55°C erfolgt und daß vorzugsweise zwei linear oder parallel angeordnete Trockeneinrichtungen (12) vorgesehen sind.

11. Vorrichtung nach einem der Ansprüche 1 bis 10, dadurch gekennzeichnet, daß die Inspektionseinrichtung (13) vorzugsweise kontaktlose Sensoren zur Abtastung der Oberflächen der Werkzeugsätze (4) umfaßt.

12. Vorrichtung nach einem der Ansprüche 1 bis 11, dadurch gekennzeichnet, daß der dritte Manipulator (17) zum Verbringen der Werkzeugsätze (4) aus der Trockeneinrichtung (12) in die Inspektionsstation (13) und ggf. zum Verbringen der Werkzeugsätze (4) auf die Abführeinrichtung (14) sowie zum gleichzeitigen Zusammenbau der Werkzeugsätze (4) in die Arbeitsposition - mit zusammengefahrenem Werkzeugoberteil (1) und Werkzeugunterteil (3) - dient.

13. Verfahren zur Werkzeugreinigung bei der Herstellung gießfertiger Masken bzw. Kernpakete mittels Kernschießmaschinen bzw. Schießstationen, wobei die Kernschießmaschinen jeweils aus Werkzeugoberteil (1), Ausstoßplatte (2) des Werkzeugoberteils (1) und Werkzeugunterteil (3) bestehende Werkzeugsätze (4) aufweisen und wobei die Werkzeugsätze (4) von den Kernschießmaschinen abkoppelbar sind, unter Anwendung der Vorrichtung nach einem der Ansprüche 1 bis 12, **gekennzeichnet durch** folgende Verfahrensschritte:
Verbringen der Werkzeugsätze (4) mittels der Zuführeinrichtung (6) von der Kernschießmaschine zu einem ersten Manipulator (15),
Vereinzeln der Werkzeugsätze (4) - Werkzeugoberteil (1) mit Ausstoßplatte (2) und Werkzeugunterteil (3) - durch den ersten Manipulator (15),
Verbringen von Werkzeugoberteil (1) mit Ausstoßplatte (2) und Werkzeugunterteil (3) in die erste Spüleinrichtung (7) und Spülen des vereinzelten Werkzeugsatzes (4),
Verbringen von Werkzeugoberteil (1) mit Ausstoßplatte (2) und Werkzeugunterteil (3) mittels eines zweiten Manipulators (16) in ein Ultraschallbad (8) und Reinigen des Werkzeugsatzes (4) mittels Lauge und Ultraschallbeaufschlagung,
Verbringen des Werkzeugsatzes (4) in eine Trockeneinrichtung (12) und Trocknen des Werkzeugsatzes (4),
Übergabe des Werkzeugsatzes (4) an die Abführeinrichtung (14) und Rückführen des Werkzeugsatzes (4) zu der Kernschießmaschine.

14. Verfahren nach Anspruch 13, wobei die Werkzeugsätze (4) in ein Werkzeuglager (5) ausschleusbar sind, dadurch gekennzeichnet, daß die Werkzeugsätze (4) mittels der Zuführeinrichtung (6) aus dem Werkzeuglager (5) zu dem ersten Manipulator (15) verbringbar sind, daß die Werkzeugsätze (4) in eine Kühleinrichtung (10) zum dortigen Kühlen des Werkzeugsatzes (4) verbringbar sind und daß die Werkzeugsätze (4) mittels eines dritten Manipulators (17) in eine Inspektionsstation (13) verbringbar sind, wobei die Werkzeugsätze (4) in das Werkzeuglager (5) rückführbar sind.

15. Verfahren nach Anspruch 13 oder 14, dadurch gekennzeichnet, daß der erste Manipulator (15) das Werkzeugoberteil (1) und die Ausstoßplatte (2) und danach das Werkzeugunterteil (3) ergreift, anhebt, um 90° um eine horizontale Achse dreht und in die erste Spüleinrichtung (7) stellt, daß ggf. das Werkzeugoberteil (1) mit Ausstoßplatte (2) und Werkzeugunterteil (3) durch den ersten Manipulator (15) vorzugsweise hochkant und mit der Werkzeuginnenseite voneinander abgewandt - nach außen gerichtet - in die Spüleinrichtung (7) gestellt werden, daß die Anordnung von Werkzeugoberteil (1) mit Ausstoßplatte (2) und Werkzeugunterteil (3) vorzugsweise in den nachfolgenden Einrichtungen bis zur Abführeinrichtung (14) beibehalten wird und daß vorzugsweise gleichzeitig vier Werkzeugsätze (4) in vier Ultraschallbädern (8) gereinigt, ggf. gleichzeitig vier Werkzeugsätze (4) in der Kühleinrichtung (10) gekühlt und ggf. gleichzeitig zwei Werkzeugsätze (4) in zwei Trocknungseinrichtung (12) getrocknet werden.

16. Verfahren nach Anspruch 13 bis 15, dadurch gekennzeichnet, daß die Übergabe des Werkzeugsatzes (4) an die Abführeinrichtung (14) die der Arbeitsposition entsprechende Zuordnung von Werkzeugoberteil (1) mit Ausstoßplatte (2) und Werkzeugunterteil (3) - im zusammengefahrenen Zustand - umfaßt.

17. Verfahren nach einem der Ansprüche 13 bis 16, dadurch gekennzeichnet, daß jeweils acht Werkzeugsätze (4) hintereinander aus dem Werkzeuglager (5) ausgeschleust und gereinigt werden.

18. Verfahren nach einem der Ansprüche 13 bis 17, dadurch gekennzeichnet, daß die Bearbeitung an den einzelnen Einrichtungen bzw. Stationen im 45-Sekunden-Takt erfolgt, wobei die Reinigung der Werkzeugsätze (4) in zwei oder mehreren parallelen Linien mit Vorrichtungen nach den Ansprüchen 1 bis 12 erfolgt.

## Claims

1. An apparatus for cleaning tools during the manufacture of shells or core packets that are ready for casting, by means of core shooters or shooting stations, the core shooter comprising tool sets (4) consisting of a tool upper section (1), an ejector plate (2) of the tool upper section (1), and a tool lower section (3), it being possible to uncouple the tool set (4) from the core shooter, characterized by a delivery system (6), a first flushing system (7), at least one ultrasound bath (8), a second flushing system (9), a drying system (12) and a removal system (14), the tool sets (4) being moved by means of the delivery system (6) from the core shooter to a first manipulator (15), from this into the first flushing system (7), by means of a second manipulator (16) into the ultrasound bath (8), into the second flushing system (9), and from there to the drying system (12), to the removal system (14) and by means of this once again to the core shooters.

2. An apparatus as defined in claim 1, wherein the core shooters as shooting stations are in a linear arrangement and wherein the tool sets (4) are removable to a tool store (5), characterized in the provision of a cooling system (10) and an inspection station (13), wherein the tool sets (4) being moved from the tool store (5) to the first manipulator (15), by means of the second manipulator (16) into the cooling system (10) and by means of a third manipulator (17) into the inspection station (13).

3. An apparatus as defined in claim 1 or claim 2, characterized in that the delivery system (6) and possibly the removal system (18) comprises a roller-type conveyor (18 or 36).

4. An apparatus as defined in one of claims 1 to 3, characterized in that the first manipulator (15) serves to separate the tool sets (4) tool upper section (1) and ejector plate (2) on the one hand, and the tool lower section (3) on the other.

5. An apparatus as defined in one of the claims 1 to 3, characterized in that the first flushing system (7) is configured as a basin (19) with a holder (20) that accepts the tool upper section (1) with the ejector plate (2), and the tool lower section (3).

6. An apparatus as defined in one of the claims 1 to 5, characterized in that the first flushsing system (7) incorporates nozzles (21) to spray the tool upper section (1) with the ejector plate (2) and the tool lower section (3) with circulating water and, if need, that the first flushing system (7) incorporates a feed line (24) that leads from the collector basin (22) into the basin (19), wherein the collector basin (22) incorporates at least one pump (25) and a filter system (26) to filter out the sand that is rinsed out from the first flushing system (7).

7. An apparatus as defined in one of the claims 1 to 6, characterized in that the ultrasound bath (8) is in the form of a basin (28) with a holder (29) that accepts the tool upper section (1) with the ejector plate (2) and the tool lower section (3) and, if need, that the ultrasound bath (8) is in the form of a lye bath that is acted upon by ultrasound, wherein preferably four ultrasound baths (8) in a linear of parallel arrangement are provided, and these are used to process four tool sets (4) simultaneously.

8. An apparatus as defined in one of the claims 1 to 7, characterized in that that the second flushing system (9) is used to rinse off the lye that is wetting the tool sets (4) by means of a circulating water, that the second flushing system (8) is preferably in the form of a basin with a holder (31) that accepts the tool upper section (1) with the ejector plate (2) and the tool lower section (3), that the second flushing system (9) preferably incorporates nozzles (32) to spray the tool set (4) with circulating water and a drain that leads into a collector basin and a feed line that runs from the collector basin to the basin, wherein the collector basin incorporates at least one pump to circulate the circulating water and, optionally, a filter system.

9. An apparatus as defined in one of the claims 1 to 8, characterized in that the cooling system (10) is used to cool the tool sets (4) that have been heated in the ultrasound bath (8) or during the flushing process, that the cooling system (10) is in the form of a basin (33) with a holder (34) that accommodates preferably four tool sets (4) tool upper section (1) with the ejector plate (2) and the tool lower section (3), wherein the cooling system (10) is filled with preferably circulating cooling water and, if need, that the cooling system (10) incorporates a drain that leads into a collector basin with a cooling assembly as well as a feed line that runs from the collector basin to the basin, wherein the collector basin incorporates at least one pump to circulate the cooling water and optionally a filter system.

10. An apparatus as defined in one of the claims 1 to 9, characterized in that the drying system (12) is used to air dry the tool sets (4) that have been water-cooled, that cooling is effected preferably at approximately 55°C and that altogether preferably two drying systems (12) that are in a linear or parallel arrangement are provided.

11. An apparatus as defined in one of the claims 1 to 10, characterized in that the inspection station (13) comprises preferably non-contact type sensors that are used to scan the surfaces of the tool sets (4).

12. An apparatus as defined in one of the claims 1 to 11, characterized in that the third manipulator (17) is used to move the tool sets (4) onto the removal system (14) and, if need, simultaneously assemble the tool sets (4) into the working position, with the tool upper section (1) and the tool lower section (3) moved together.

13. A procedure for cleaning tools during the manufacture of shells or core packets that are ready for casting by means of core shooters or shooting stations, the core shooters in each instance incorporating tool sets (4) that comprise a tool upper section (1), an ejector plate (2) of the tool upper section (1) and a tool lower section (3), it being possible to uncouple the tool sets (4) from the core shooters by using the apparatus as defined in one of the claims 1 to 12, characterized by the following process steps:
Moving the tool sets (4) by means of the delivery system (6) from the core shooters to a first manipulator (15);
Separating the tool sets (4) tool upper section (1) with ejector plate (2) and tool lower section (3) by the first manipulator (15);
Moving the tool upper section (1) with ejector plate (2) and tool lower section (3) into the first flushing system (7) and flushing the separated tool set (3);
Moving the tool upper section (1) with ejector plate (2) and tool lower section (3) by means of a second manipulator (16) into an ultrasound bath (8) and cleaning the tool set (4) by means of lye and the action of ultrasound;
Moving the tool set (4) into a drying system (12) and drying the tool set (4);
Transferring the tool set (4) onto the removal system (14) and returning the tool set (4) into the tool store (5) or to the core shooters.

14. A procedure as defined in claim 13, wherein the tool sets (4) are removable into a tool store (5), characterized in that the tool sets (4) are movable from the tool store (5) to the first manipulator (15) by means of the delivery system (6), that the tool sets (4) are movable into a cooling system (10) for cooling the tool sets (4) and that the tool sets (4) are movable by means of a third manipulator (17) into an inspection station (13), wherein the tool sets (4) are returnable into the tool store (5).

15. A procedure as defined in claim 13 or 14, characterized in that the first manipulator (15) grips, and raises the tool upper section (1) and the ejector plate (2) and subsequently the tool lower section (3), rotates them through an angle of 90° about a horizontal axis, and places them in the first flushing system (7), that, if need, the tool upper section (1) with ejector plate (2) and tool lower section (3) is placed in the flushing system (7) by the first manipulator (15), preferably upright and with the insides of the tools facing away from each other, facing outwards, that the arrangement of tool upper section (1) with ejector plate (2) and tool lower section (3) is preferably retained in the following systems, as far as removal system (14), that preferably four tool sets (4) can be cleaned preferably simultaneously in four ultrasound baths (8), that four tool sets (4) can be cooled preferably simultaneously in the cooling system (10) and that two tool sets (4) can be dried preferably simultaneously in two drying systems (12).

16. A procedure as defined in claim 13 to 15, characterized in that the transfer of the tool set (4) onto the removal system (14) includes correlation of tool upper section (1) with ejector plate (2) and tool lower section (3) that corresponds to the working position, in the state in which they are moved together.

17. A procedure as defined in one of the claims 13 to 16, characterized in that each instance eight tool sets (4) are moved out of the tool store (5) one behind the other and cleaned.

18. A procedure as defined in one of the claims 13 to 17, characterized in that the processing in the individual systems or stations is effected in a 45-second cycle, wherein the tool sets (4) are cleaned in two or more parallel lines, using apparatuses as defined in claims 1 to 12.

## Revendications

1. Installation pour le nettoyage d'outils lors de la production de noyaux ou de moules-carapaces prêts a l'emploi au moyen (de machines à tirer les noyaux ou de postes de tirage, dans laquelle les machines à tirer les noyaux présentent des jeux d'outils (4) constitués chacun d'une partie supérieure d'outil (1) , d'une plaque d'expulsion (2) de la partie supérieure d'outil (1) et d'une partie inférieure d'outil (3). et dans laquelle les jeux d'outils (4) peuvent être désaccouplés des machines a tirer les noyaux, caractérisée par la présence d 'un dispositif d'alimentation (6), d'un premier dispositif de rinçage (7) d'au moins un bain à ultra-sons (8), d'un deuxième dispositif de rinçage (9), d'un dispositif de séchage (12) et d'un dispositif d'évacuation, où les jeux d'outils (4) peuvent au moyen du dispositif d'alimentation (6) être transportés depuis la machine à tirer les noyaux vers un premier manipulateur (15), et depuis celui-ci vers le premier dispositif de rinçage (7), et au moyen d'un deuxième manipulateur (16) vers le bain à ultra-sons (8), puis vers le deuxième dispositif de rinçage (9) et de là vers le dispositif de séchage (12), vers le dispositif d'évacuation (14) et au moyen de ce dernier de nouveau vers les machines à tirer les noyaux.

2. Installation suivant la revendication 1, dans laquelle les machines à tirer les noyaux ou postes de tirages sont disposés en ligne et dans laquelle les jeux d'outils peuvent être entreposés dans un magasin a outils (5), caractérisée en ce que sont prévus un dispositif de refroidissement (10) et un poste d'inspection (13), et en ce que les jeux d'outils (4) peuvent depuis le magasin à outils (5) être transportés vers le premier manipulateur (15) et peuvent au moyen du deuxième manipulateur (16) être transportés vers le dispositif de refroidissement (10) et peuvent au moyen d'un troisième manipulateur (17) être transportés jusqu'au poste d'inspection (13).

3. Installation suivant la revendication 1 ou 2, caractérisée en ce que le dispositif d'alimentation (6) et le cas échéant le dispositif d'évacuation (14) comprend un transporteur a rouleaux (18 et 36 respectivement).

4. Installation suivant l'une quelconque des revendications de 1 a 3, caractérisée en ce que le premier manipulateur (15) sert au démembrement des jeux d'outils (4) - partie supérieure d'outil (1) et plaque d'expulsion (2) d'une part et partie inférieure d'outil (3) d'autre part.

5. Installation suivant l'une quelconque des revendications de 1 a 3, caractérisée en ce que le premier dispositif de rinçage (7) a la forme d'un bassin (19) contenant un support (20) recevant la partie supérieure d'outil (1) avec la plaque d'expulsion (2) ainsi que la partie inférieure d'outil (3).

6. Installation suivant l'une quelconque des revendications de 1 à 5, caractérisée en ce que le premier dispositif de rinçage (7) présente des buses (21) pour projeter par pulvérisation l'eau du circuit sur la partie supérieure d'outil (1) avec la plaque d'expulsion (2) et sur la partie inférieure d'outil (3) et présente le cas échéant une conduite d'admission (24) connectant le bassin collecteur (22) au bassin (19), et en ce que le bassin collecteur (22) présente au moins une pompe (25) et un dispositif de filtration (26) pour éliminer par filtrage le sable (27) évacué par rinçage du premier dispositif de rinçage (7).

7. Installation suivant l'une quelconque des revendications de 1 à 6, caractérisée en ce que le bain à ultra-sons (8) a la forme d'un bassin (28) avec un support (29) recevant la partie supérieure d'outil (1) avec la plaque d'expulsion (2) ainsi que la partie inférieure d'outil (3) et le cas échéant la forme d'un bain de lessive soumis à l'action d'ultra-sons, et en ce que de préférence sont prévus quatre bains à ultra-sons (8) disposés en ligne ou en parallèle, qui servent au traitement simultané de quatre jeux d'outils (4).

8. Installation suivant l'une quelconque des revendications de 1 à 7, caractérisée en ce que le deuxième dispositif de rinçage (9) sert au rinçage au moyen de l'eau du circuit de la lessive humidifiant les jeu d'outils (4) et a de préférence la forme d'un bassin (30) avec un support (31) recevant la partie supérieure d'outil (1) avec la plaque d'expulsion (2) et la partie inférieure d'outil (3) et présente le cas échéant des buses (32) pour la pulvérisation de l'eau du circuit sur le jeu d'outils (4) et une conduite d'écoulement aboutissant dans un bassin collecteur, tandis que le bassin collecteur présente au moins une pompe pour la mise en circulation de l'eau du circuit et le cas échéant un dispositif de fiitration.

9. Installation suivant l'une quelconque des revendications de 1 à 8, caractérisée en ce que le dispositif de refroidissement (10) sert au refroidissement des jeux d'outils (4) réchauffés dans le bain à ultra-sons (8) ou lors du rinçage et a la forme d'un bassin (33) avec un support (34) recevant de préférence quatre jeux d'outils (4) comprenant chacun la partie supérieure d'outil (1) avec la plaque d'expulsion (2) et la partie inférieure d'outil (3), en ce que le dispositif de refroidissement (10) est rempli d'eau de refroidissement de préférence en circulation et présente le cas échéant une conduite d'évacuation aboutissant à un bassin collecteur avec un groupe de refroidissement ainsi qu'une conduite d'admission passant du bassin collecteur au bassin, ou le bassin collecteur présente au moins une pompe pour la mise en circulation de l'eau de refroidissement et le as échéant un dispositif de filtration.

10. Installation suivant l'une quelconque des revendications de 1 à 9, caractérisée en ce que le dispositif de séchage (12) sert au séchage à l'air des jeux d'outils (4) refroidis par eau, en ce que le séchage a lieu à la température de 55°C de préférence et en ce que de préférence deux dispositifs de séchage en ligne ou en parallèle sont prévus.

11. Installation suivant l'une quelconque des revendications de 1 à 10, caractérisée en ce que le dispositif d'inspection (13) comprend des capteurs fonctionnant de préférence sans contact pour l'exploration des surfaces des jeux d'outils (4).

12. Installation suivant l'une quelconque des revendications de 1 à 11, caractérisée en ce que le troisième manipulateur (17) sert au transfert des jeux d'outils (4) depuis le dispositif de séchage (12) vers le poste d'inspection (13) et le cas échéant au transfert des jeux d'outils (4) vers le dispositif d"évacuation (14) ainsi que pour l'assemblage simultané des jeux d'outils (4) pour qu'ils adoptent la position de travail - la partie supérieure d'outil (1) et la partie inférieure d'outil (3) étant alors réunies.

13. Procédé de nettoyage d'outils lors de la production de noyaux ou de moules-carapaces prêts à l'emploi au moyen de machines à tirer les noyaux ou de postes de tirage, dans laquelle les machines à tirer les noyaux présentent des jeux d'outils (4) constitués chacun d'une partie supérieure d'outil (1), d'une plaque d'expulsion (2) de la partie supérieure d'outil (1) et d'une partie inférieure d'outil (3), et où les jeux d'outils (4) peuvent être désaccouplés des machines à tirer les noyaux suivant l'une quelconque des revendications de 1 à 12, caractérisé par les phases opératoires suivantes:
transfert au moyen du dispositif d'alimentation (6) des jeux d'outils (4) depuis la machine à tirer les noyaux vers un premier manipulateur (15),
démembrement des jeux d'outils (4) - à savoir partie supérieure d'outils avec la plaque d'expulsion (2) et partie inférieure d'outil (3) - au moyen du premier manipulateur (15),
transfert de la partie supérieure d'outil (1) avec la plaque d'expulsion (2) et avec la partie inférieure d'outil (3) vers le premier dispositif de rinçage (7) et rinçage du jeu d'outils (4) démembré,
transfert au moyen d'un deuxième manipulateur (16) de la partie supérieure d'outil avec la plaque d'expulsion (2) et avec la partie inférieure d'outil (3) vers un bain à ultra-sons (8) et nettoyage du jeu d'outils (4) au moyen de lessive et sous l'action d'ultra-sons,
transfert du jeu d'outils (4) vers un dispositif de séchage (12) et séchage du jeu d'outils (4),
transfert du jeu d'outils (4) vers le dispositif d'évacuation (14) et retour du jeu d'outils (4) à la machine à tirer les noyaux.

14. Procédé suivant la revendication 13, où les jeux d'outils (4) peuvent être entreposés dans un magasin à outils, caractérisé en ce que les jeux d'outils (4) peuvent au moyen du dispositif d'alimentation (6) être transférés depuis le magasin à outils (5) vers le premier manipulateur (15), en ce que les jeux d'outils (4) peuvent être transférés dans un dispositif de refroidissement (10) aux fins du refroidissement du jeu d'outils et en ce que les jeux d'outils (4) peuvent, au moyen d'un troisième manipulateur (17), être transférés vers un poste d'inspection (13), les jeux d'outils (4) pouvant le cas échéant être retournés au magasin à outils (5).

15. Procédé suivant la revendication 12 à 14, caractérisé en ce que le premier manipulateur (15) saisit la partie supérieure d'outil (1)= et la plaque d'expulsion (2) et enduite la partie inférieure d'outil (3), les soulève, les fait tourner d'un angle de 90° autour d'un axe horizontal et les dépose dans le premier dispositif de refroidissement (7) en ce que le cas échéant la partie supérieure d'outil (1) avec la plaque d'expulsion (2) et la partie inférieure d'outil (3) sont par le premier manipulateur (15) déposés - en direction vers l'extérieur - dans le dispositif de refroidissement (7) de préférence de chant et avec faces intérieures opposées l'une à l'autre, en ce que la disposition de la partie supérieure d'outil (1) avec la plaque d'expulsion (2) et de la partie inférieure d'outil (3) est de préférence maintenue dans les dispositifs ultérieurs jusqu'au dispositif d'évacuation (14) et en ce que de préférence quatre jeux d'outils (4) sont simultanément nettoyés dans quatre bains à ultra-sons (8), tandis que le cas échéant quatre jeux d'outils (4) sont refroidis simultanément dans le dispositif de refroidissement (10) et en ce que simultanément deux jeux d'outils (4) sont séchés dans deux dispositifs de séchage (12).

16. Procédé suivant les revendications de 13 à 15, caractérisé en ce que le transfert du jeu d'outils (4) vers le dispositif d'évacuation (14) comprend la réunion de la partie supérieure d'outil (1) avec la plaque d'expulsion (2) et avec la partie inférieure d'outil (3), réunion qui correspond à la position de travail de ces pièces.

17. Procédé suivant l'une quelconque des revendications de 13 à 16, caractérisé en ce que chaque fois huit jeux d'outils (4) sont successivement sortis du magasin à outils (5) et sont nettoyés.

18. Procédé suivant l'une quelconque des revendications de 13 à 17, caractérisé en ce que le traitement au niveau des différents dispositifs ou postes a lieu au rythme de 45 secondes, le nettoyage des jeux d'outils (4) ayant lieu dans deux ou plusieurs lignes parallèles avec des dispositifs suivant les revendications de 1 à 12.
